# EUROPÄISCHE PATENTSCHRIFT

(11) **EP 0 817 587 B1**
(45) Veröffentlichungstag und Bekanntmachung des Hinweises auf die Patenterteilung: **22.12.1999**
(21) Anmeldenummer: 96905591.2
(22) Anmeldetag: 26.03.1996
(51) Int. Cl.: A47K 5/14

(54) **SEIFENSCHAUMSPENDER**
FOAMED SOAP DISPENSER
DISTRIBUTEUR DE MOUSSE DE SAVON

(30) Priorität: 29.03.1995 AT 56395
(43) Veröffentlichungstag der Anmeldung: 14.01.1998
(73) Patentinhaber: HAGLEITNER BETRIEBSHYGIENE GESELLSCHAFT mbH & Co. KG, A-5700 Zell am See (AT)
(72) Erfinder: HAGLEITNER, Hans, Georg, A-5700 Zell am See (AT)
(74) Vertreter: Torggler, Paul Norbert
(86) Internationale Anmeldenummer: AT9600061
(87) Internationale Veröffentlichungsnummer: WO9629921

(56) Entgegenhaltungen:
- EP-A- 0 019 582
- CH-A- 676 227
- DE-U- 9 407 178
- FR-A- 2 397 341
- US-A- 3 580 863
- US-A- 5 445 288

## Beschreibung

Die Erfindung betrifft einen Seifenschaumspender mit einem Vorratsbehälter für eine Seifenlösung, mit einer Dosierpumpe für die Seifenlösung, mit einer Luftpumpe zum Zuführen von Schäumluft, und mit einem beweglichen Betätigungshebel für die gleichzeitige Betätigung beider Pumpen.

Ein derartiger Seifenschaumspender ist beispielsweise der EP-A-19 582 zu entnehmen. Ein unterhalb des Spenders angeordneter, zum Benützer hin ziehbarer Handhebel ist an die Kolben der beiden Pumpen angelenkt, wobei der Kolben der Dosierpumpe horizontal und der Kolben der Luftpumpe vertikal verschoben wird.

Weitere Schaumspender sind aus der CH-A-676 227 und der DE-U-94 07 178 bekannt, bei denen die beiden Pumpen koaxial ineinander liegen, wobei der vom Betätigungshebel verschiebbare Dosierkolben zusätzlich mit einer Kolbenscheibe der Luftpumpe versehen ist.

Die Erfindung hat es sich nun zur Aufgabe gestellt, den Betätigungsmechanismus der beiden Pumpen zu vereinfachen und zu verbessern, und schlägt hiezu vor, daß die beiden Pumpen parallel übereinander angeordnet sind und zueinander parallele, horizontal verschiebbare Kolben aufweisen, und daß der Betätigungshebel in der Verschieberichtung der beiden Kolben bewegbar ist.

Somit entfallen Koppelelemente zwischen den beiden Pumpenkolben und die Gesamtkonstruktion wird einfacher.

Die Länge zumindest eines Kolbenweges kann einstellbar sein.

Eine Berührung des Gerätes mit den noch nicht gereinigten Händen kann in einer bevorzugten Ausführung dadurch vermieden werden, daß der Betätigungshebel durch einen, insbesondere um eine obere Horizontalachse schwenkbar aufgehängten, beweglichen Gehäusedeckel gebildet ist. Der Gehäusedeckel stellt ein ausreichend großes, nicht nur per Hand, sondern auch mit dem Handrücken, dem Unterarm, dem Ellbogen usw. betätigbares Bedienungselement dar.

In einer weiteren bevorzugten Ausführung ist vorgesehen, daß die Luftpumpe zwischen dem Vorratsbehälter und der Dosierpumpe angeordnet ist, und ein Verbindungsrohr vom Vorratsbehälter zur Dosierpumpe einen Anschlag für den Kolben der Luftpumpe bildet. Ist der Kolben der Luftpumpe mit einer Rückstellfeder beaufschlagt, so begrenzt das Verbindungsrohr insbesondere den Rückstellweg. Ungeachtet einer Rückstellfeder kann das Verbindungsrohr auch für beide Kolbenwege als Anschlag dienen, wenn der Kolben eine Kolbenplatte und mit Abstand dazu einen Betätigungskopf aufweist, und das Verbindungsrohr zwischen der Kolbenplatte und dem Betätigungskopf hindurchgeführt ist.

Nachstehend wird nun die Erfindung an Hand der Figuren der beiliegenden Zeichnung näher beschrieben.

Es zeigen:
Fig. 1 einen Vertikalschnitt durch einen Seifenschaumspender, und
Fig. 2 einen Horizontalschnitt durch die Luftpumpe.

Der Seifenschaumspender weist ein beispielsweise an einer Wand befestigbares Gehäuse 1 auf, an dem ein Deckel um eine obere Horizontalachse 3 schwenkbar angeordnet ist. Seifenschaum tritt aus einem unteren Auslaß 20 aus, der an einer Schäumkammer 7 vorgesehen ist, in der die flüssige Seife mit Luft versetzt und vermischt wird. Die flüssige Seife fließt aus einem im oberen Teil des Gehäuses 1 angeordneten, insbesondere austauschbaren Vorratsbehälter 15 über ein Verbindungsrohr 12 in einen Auffangraum 6, und wird aus diesem mittels einer Dosierpumpe 4 in der jeweils gewünschten Menge in die Schäumkammer 7 eingebracht. Die für die Schaumerzeugung erforderliche Luft wird mittels einer Luftpumpe 8 erzeugt, von der eine Luftleitung 14 in die Schäumkammer 7 mündet, die ein Rückschlagventil und einen Siebeinsatz für die Schaumerzeugung enthält. Beide Pumpen 4, 8 sind Hubkolbenpumpen und liegen so im Gehäuse 1, daß die Kolben 5 und 9 übereinander parallel horizontal verschiebbar sind. Jeder Kolben 5, 9 ist durch eine Rückstellfeder 10, 16 in Ruhestellung beaufschlagt und liegt in dieser mit seinem vorderen, dem Benutzer zugewandten Ende 13, 17 am Deckel 2 des Gehäuses 1 an. Die Ruhestellungen sind in Fig. 1 in strichlierten Linien dargestellt. Dabei dient das Verbindungsrohr 12 zwischen dem Vorratsbehälter 15 und dem Auffangraum 6 als Anschlag für die Kolbenplatte 11 des Luftkolbens 9. Da das Verbindungsrohr 12 etwa mittig im Gehäuse 1 angeordnet ist, erstreckt sich beiderseits des Verbindungsrohres 12 je ein Steg 18 nach vorne, und die Stege 18 sind mit einer vorderen Platte 19 verbunden, auf der zwei Betätigungsköpfe 17 des Kolbens 9 angeordnet sind. Dementsprechend sind bevorzugt auch zwei Rückstellfedern 16 vorgesehen, die sich an der Rückwand des Luftpumpengehäuses 25 abstützen.

Soll Seifenschaum entnommen werden, so wird beispielsweise an der mit einem Markierungselement 21 versehenen Stelle auf den Deckel 2 gedrückt, was nicht nur mit der Handfläche, sondern auch mit dem Handrücken oder dem Unterarm erfolgen kann. Dies bewegt beide Kolben 5, 9 gleichzeitig, wobei der Kolben 5 der Dosierpumpe 4 eine Portion Seife aus dem Auffangraum 6 in die Schäumkammer 7 und der Kolben 9 der Luftpumpe 8 die benötigte Luft über die Luftleitung 14 in die Schäumkammer 7 liefert. Das erforderliche Lufteinlaßventil ist insbesondere durch zwei Klappenventile 23 an der Kolbenplatte 11 gebildet.

Der Kolben 5 liegt in Ruhestellung an einem Anschlag an, der an einem auf den Zylinder der Dosierpumpe 4 ansteckbaren Rastelement 22 ausgebildet ist. Anstelle dieses Rastelements könnte als Anschlag für die Ruhestellung auch die Luftleitung 14 verwendet werden, wenn diese, wie das Verbindungsrohr 12 im Bereich der Luftpumpe 8, einen den Zylinder der Dosierpumpe 4 durchsetzenden Abschnitt aufweist.

## Patentansprüche

1. Seifenschaumspender mit einem Vorratsbehälter (15) für eine Seifenlösung, mit einer Dosierpumpe (4) für die Seifenlösung, mit einer Luftpumpe (8) zum Zuführen von Schäumluft und mit einem beweglichen Betätigungshebel (2) für die gleichzeitige Betätigung beider Pumpen (4, 8), dadurch gekennzeichnet, daß die beiden Pumpen (4, 8) parallel übereinander angeordnet sind, und zueinander parallele, horizontal verschiebbare Kolben (5,9) aufweisen, und daß der Betätigungshebel (2) in der Verschieberichtung der beiden Kolben (5,9) bewegbar ist.

2. Seifenschaumspender nach Anspruch 1, dadurch gekennzeichnet, daß der Betätigungshebel durch einen beweglichen Gehäusedeckel (2) gebildet ist.

3. Seifenschaumspender nach Anspruch 2, dadurch gekennzeichnet, daß der Gehäusedeckel (2) um eine obere Horizontalachse (3) schwenkbar aufgehängt ist.

4. Seifenschaumspender nach einem der Ansprüche 1 bis 3, dadurch gekennzeichnet, daß die Länge eines Kolbenweges einstellbar ist.

5. Seifenschaumspender nach einem der Ansprüche 1 bis 4, dadurch gekennzeichnet, daß die Luftpumpe (8) zwischen dem Vorratsbehälter (15) und der Dosierpumpe (4) angeordnet ist, und ein Verbindungsrohr (12) vom Vorratsbehälter (15) zur Dosierpumpe (4) einen Anschlag für den Kolben (9) der Luftpumpe (8) bildet.

6. Seifenschaumspender nach Anspruch 5, dadurch gekennzeichnet, daß der Kolben (9) der Luftpumpe (8) von einer Rückstellfeder (16) beaufschlagt ist, wobei das Verbindungsrohr (12) den Rückstellweg begrenzt.

7. Seifenschaumspender nach Anspruch 5, dadurch gekennzeichnet, daß der Kolben (9) eine Kolbenplatte (11) und mit Abstand dazu einen Betätigungskopf (17) aufweist, wobei das Verbindungsrohr (12) zwischen der Kolbenplatte (11) und dem Betätigungskopf (17) hindurchgeführt ist.

8. Seifenschaumspender nach Anspruch 5, dadurch gekennzeichnet, daß die Dosierpumpe (4) zwischen der Luftpumpe (8) und einer Schäumkammer (7) angeordnet ist, und eine Luftleitung (14) von der Luftpumpe (8) zur Schäumkammer einen Anschlag für den Kolben (5) der Dosierpumpe (4) bildet.

## Claims

1. A soap foam dispenser having a storage container (15) for a soap solution, a metering pump (4) for the soap solution, an air pump (8) for the feed of foaming air, and a movable actuating lever (2) for simultaneous actuation of both pumps (4, 8), characterised in that the two pumps (4, 8) are arranged in parallel superposed relationship and have horizontally displaceable pistons (5, 9) which are arranged in mutually parallel relationship, and that the actuating lever (2) is movable in the direction of displacement of the two pistons (5, 9).

2. A soap foam dispenser as set forth in claim 1, characterised in that the actuating lever (2) is formed by a movable housing cover (2).

3. A soap foam dispenser as set forth in claim 2, characterised in that the housing cover (2) is suspended pivotably about an upper horizontal axis (3).

4. A soap foam dispenser as set forth in one of claims 1 through 3, characterised in that the length of a piston travel is adjustable.

5. A soap foam dispenser as set forth in one of claims 1 through 4, characterised in that the air pump (8) is disposed between the storage container (15) and the metering pump (4), and a communicating tube (12) from the storage container (15) to the metering pump (4) forms an abutment for the piston (9) of the air pump (8).

6. A soap foam dispenser as set forth in claim 5, characterised in that the piston (9) of the air pump (8) is acted upon by a return spring (16), the communicating tube (12) limiting the return travel.

7. A soap foam dispenser as set forth in claim 5, characterised in that the piston (9) has a piston plate (11) and at a spacing relative thereto an actuating head (17), wherein the communicating tube (12) is passed through between the piston plate (11) and the actuating head (17).

8. A soap foam dispenser as set forth in claim 5, characterised in that the metering pump (4) is arranged between the air pump (8) and a foaming chamber (7), and an air conduit (14) from the air pump (8) to the foaming chamber forms an abutment for the piston (5) of the metering pump (4).

## Revendications

1. Distributeur de mousse de savon comprenant un réservoir (15) pour une solution de savon, une pompe doseuse (4) pour la solution de savon, une pompe à air (8) pour l'amenée de l'air de moussage, et un levier d'actionnement mobile (2) pour l'actionnement simultané des deux pompes (4, 8), caractérisé en ce que les deux pompes (4, 8) sont disposées parallèlement l'une au-dessus de l'autre et présentent des pistons (5, 9) parallèles entre eux, mobiles en translation horizontale, et en ce que le levier d'actionnement (2) est mobile dans la direction de la translation des deux pistons (5, 9).

2. Distributeur de mousse de savon selon la revendication 1, caractérisé en ce que le levier d'actionnement est constitué par un couvercle mobile (2) du boîtier.

3. Distributeur de mousse de savon selon la revendication 2, caractérisé en ce que le couvercle (2) du boîtier est suspendu de façon à pouvoir osciller autour d'un axe horizontal supérieur (3).

4. Distributeur de mousse de savon selon l'une des revendications 1 à 3, caractérisé en ce que la longueur d'une course de piston est réglable.

5. Distributeur de mousse de savon selon l'une des revendications 1 à 4, caractérisé en ce que la pompe à air (8) est disposée entre le réservoir (15) et la pompe doseuse (4), et un tube de communication (12) allant du réservoir (15) à la pompe doseuse (4) forme une butée pour le piston (9) de la pompe à air (8).

6. Distributeur de mousse de savon selon la revendication 5, caractérisé en ce que le piston de la pompe à air (8) est sollicité par un ressort de rappel (16), le tube de communication (12) limitant la course de rappel.

7. Distributeur de mousse de savon selon la revendication 5, caractérisé en ce que le piston (9) présente une plaque de piston (11) et, à distance de cette plaque, une tête d'actionnement (17), le tube de communication (12) étant enfilé entre la plaque (11) du piston et la tête d'actionnement (17).

8. Distributeur de mousse de savon selon la revendication 5, caractérisé en ce que la pompe doseuse (4) est disposée entre la pompe à air (8) et une chambre à mousse (7), et une conduite d'air (14) allant de la pompe à air (8) à la chambre à mousse forme une butée pour le piston (5) de la pompe doseuse (4).
